# EUROPÄISCHE PATENTSCHRIFT

(11) **EP 0 617 157 B1**
(45) Veröffentlichungstag und Bekanntmachung des Hinweises auf die Patenterteilung: **02.11.2000**
(21) Anmeldenummer: 94104651.8
(22) Anmeldetag: 24.03.1994
(51) Int. Cl.: D06F 95/00, D06F 37/10

(54) **Industriewaschmaschine**
Industrial washing machine
Machine à laver industrielle

(30) Priorität: 24.03.1993 IT PD930071
(43) Veröffentlichungstag der Anmeldung: 28.09.1994
(73) Patentinhaber: MECCANICHE INDUSTRIALI s.a.s., I-30036 Santa Maria di Sala (IT)
(72) Erfinder: Pastrello, Mariano, I-30033 Noale (IT); Pastrello, Michele, I-30033 Noale (IT)
(74) Vertreter: Gustorf, Gerhard, Dipl.-Ing.

(56) Entgegenhaltungen:
- DE-A- 2 418 667
- DE-A- 2 822 983
- FR-A- 1 263 729
- GB-A- 2 023 305
- GB-A- 2 124 662

## Beschreibung

Die Erfindung betrifft eine Waschmaschine mit einem Gehäuse, das eine obere Beschickungsöffnung und eine untere Entladeöffnung aufweist und in dem eine um eine horizontale Achse rotierende Trommel gelagert ist, deren zylindrische Wand Öffnungen zum Beschicken und Entladen hat, denen jeweils eine um eine horizontale Achse schwenkbare Klappe zugeordnet ist, die mit einem automatisch arbeitenden Öffnungs- und Schließmechanismus verbunden ist.

Zur Zeit bestehen Industriewaschmaschinen aus einem drehbaren Zylinder oder einer Drehtrommel, die mittels einer horizontalen Achse im Inneren eines runden Beckens angebracht ist. Diese Trommeln und Becken haben Lade- und Entladeklappen für die Wäschestücke; bei einigen dieser Waschmaschinen befinden sich diese Klappen auf der flachen Seite der runden Trommel oder des Beckens, bei anderen wiederum befinden sie sich auf der zylinderförmigen Fläche. Die Waschmaschinen mit den Klappen auf der flachen Seite neigen sowohl die Trommel als auch das Becken und drehen die Trommel langsam, so daß die Kleidungsstücke wegen der Schwerkraft auf die Klappe zu fallen; das Beladen erfolgt über dieselbe Klappe, die Trommel wird aber nicht geneigt.

Bei Waschmaschinen mit Klappen auf der zylinderförmigen Fläche befindet sich die Entladeklappe des Beckens an der Seite; daraus folgt, daß sowohl die Trommel als auch das Becken auf einer bestimmten Höhe angebracht sein müssen, damit im Becken ein Wagen Platz findet, der die gewaschenen Wäschestücke auffängt.

Diese Waschmaschinen weisen aber eine Reihe von Mängeln auf: Sowohl das Be- und Entladen der Wäschestücke als auch das Öffnen und Schließen der Klappen müssen vollkommen von Hand erledigt werden; während des Schleuderns passiert es zudem sehr häufig, daß sich die Wäschestücke auf einer Seite des Innenraums der Drehtrommel ansammeln und somit eine erhebliche außermittige Kraft auf die Rotationsachse der Trommel ausüben; die Wasch- und Waschstopbefehle, die Schleuder- und Schleuderstopbefehle sowie die Drehgeschwindigkeitswahl während des Waschens und während des Schleuderns werden von der Bedienungsperson mit Hilfe von Schaltknöpfen von Hand ausgeführt.

Waschmaschinen nach dem Oberbegriff des Patentanspruchs 1 sind aus der DE-A 28 22 983 bekannt. Dort ist in den Figuren 1 und 2 ein damals bekannten Stand der Technik gezeigt, gemäß welchem die Klappen der Trommel unmittelbar an deren Zylinderwand angelenkt waren. Das hat den Nachteil, daß bei der Rotation der Trommel aufgrund der Fliehkraft die Klappen aufspringen und die Waschmaschine zerstören können. Zur Vermeidung dieses Nachteils ist entsprechend den Figuren 3 und 4 vorgesehen, die Klappen nicht am Zylindermantel der Trommel zu lagern, sondern an Achsen, die weiter innen an Trennwänden angebracht sind. Die Klappen stehen dann in der geöffneten Stellung nur so weit nach außen vor, daß sie die Wand des Gehäuses nicht mehr berühren können. - Über die Beladung der Beschickungsöffnungen des Gehäuses und über das Entladen der Trommel sind keine Angaben gemacht. Ferner sind auch keine Maßnahmen vorgesehen, die Klappen im geschlossenen Zustand so zu verriegeln, daß bei Dehnungen im Umfangsrichtung der Trommel ein Aufspringen der Klappen verhindert wird; in einem solchen Fall könnten die Wäschestücke über die Beschickungsöffnung und die Entladeöffnung herausfallen.

Gegenstand der GB-A 2 124 662 ist eine Waschmaschine mit einer Be- und Entladeöffnung an der Stirnseite der Trommel, ohne daß dort eine automatische Beschickung oder Entleerung vorgesehen ist.

Der Erfindung liegt die Aufgabe zugrunde, eine Waschmaschine so auszubilden, daß eine mechanisierte Beschickung und Entleerung durchgeführt werden kann, wobei gleichzeitig im beschickten Zustand der rotierenden Trommel diese sicher geschlossen bleibt.

Zur Lösung dieser Aufgabe ist gemäß dem Kennzeichen des Patentanspruchs 1 vorgesehen, daß unter der Entladeöffnung des Gehäuses ein Förderband für die gewaschenen Wäschestücke angeordnet ist, während der Beschickungsöffnung ein Huborgan mit einem vertikal verschiebbaren und über der Beschickungsöffnung kippbaren Beladekorb zugeordnet ist, wobei der Öffnungs- und Schließmechanismus für die an der zylindrischen Wand der Trommel gelagerten Klappen sowohl radial als auch achsparallel wirkende Verriegelungselemente aufweist.

Die neue Waschmaschine hat eine durchbrochene Trommel, die sich im Inneren eines zylinderförmigen Beckens befindet und an einer horizontalen Drehachse angebracht ist. Das zylinderförmige Becken und die Trommel haben eine oder mehrere Klappen, die sich auf der zylinderförmigen Fläche befinden.

Auf einer oder auf beiden Seiten der Waschmaschine befinden sich Körbe, die durch eine mechanische Vorrichtung bis zur Beladeklappe angehoben und dann umgedreht werden, so daß deren Inhalt in die Trommel im Inneren der Waschmaschine fällt. Anstelle der Körbe können auch Schiffchen verwendet werden. Unterhalb der Waschmaschine ist ein Förderband oder ein Schiffchen vorgesehen, das die gewaschenen Wäschestücke, die aus der unteren Entladeklappe herausfallen, aufnimmt und in einen Sammelkorb kippt.

Alle inneren und äußeren Klapptüren der Waschmaschine, des Beckens und der Trommel können über mechanische, öldynamische oder pneumatische Systeme geöffnet, geschlossen und verriegelt werden; diese Systeme werden elektronisch oder elektromechanisch gesteuert.

Um Wäschestücke zu waschen, reicht es aus, sie in die Beladekörbe zu geben, auf dem Kontrollbrett den gewünschten Waschvorgang zu wählen und die Waschmaschine zu starten. Die elektronischen und elektromechanischen Systeme sorgen dafür, automatisch alle nötigen Schritte des Waschvorgangs zu steuern und auszuführen.

Zunächst werden die Entladeklappen geschlossen, die Beladeklappen geöffnet und die Anhebevorrichtung der Körbe in Bewegung gesetzt, so daß die Wäschestücke in die Waschmaschine fallen. Danach schließen sich die Beladeklappen; in die Waschmaschine fließt Wasser und eventuell Waschmittel, Weißmacher, Weichspüler u. ä. ein. Feste Materialien, die zum Waschen verwendet werden, wie zum Beispiel Bims oder Schwemmstein, werden zusammen mit den Kleidungsstücken direkt in die Aufladekörbe oder in die Schiffchen gegeben. Wenn der gewählte Waschzyklus beendet ist, wird die Trommel gestoppt, das Förderband setzt sich in Bewegung, und die untere Entladeklappe öffnet sich, damit die gewaschenen Wäschestücke herausfallen.

Wenn geschleudert wird, so ermittelt ein elektronische System, ob die Ladung der Wäschestücke während des Rotierens außermittige Kräfte ausübt, die für die Waschmaschine stark schädigend sein können. Sollte sich die Wäscheladung auf einer Seite angesammelt haben, so bewirkt das elektronische Kontrollsystem eine Verlangsamung und/oder ein Bremsen der Rotation, eventuell auch mehrmals, so oft, bis sich die Ladung während des Schleudern im Gleichgewicht befindet.

Die Be- und Entladekörbe des Beckens sind mit Scharnieren an den längsseitigen Rändern angebracht und werden mittels hydraulischer Winden geöffnet und geschlossen. Auch die Be- und Entladeklappen der Trommel sind mit Scharnieren an den längsseitigen Rändern angebracht, aber sie werden durch ein besonderes pneumatisches und mechanisches System geöffnet und geschlossen. Die Klappen des Beckens müssen nämlich wasserdicht sein und den Belastungen des sich in Bewegung befindlichen Wassers standhalten; auf die Klappen der Drehtrommel hingegen wirkt während des Schleuderns die Drehkraft, was die Gefahr in sich birgt, daß sich der Trommelrand verändert und ein Aufspringen der Klappe verursacht. Um dem entgegenzuwirken, sind auf dem Trommelklappenrand gegenüber dem Scharnier Löcher und Rillen in gleichmäßigem Abstand vorgesehen. Auf der dem Scharnier gegenüberliegenden Trommelseite befindet sich eine verschiebbare, auf Schienen gelagerte Stange mit Zähnen und Gelenkzapfen oder Erhebungen; wenn die Klappe geschlossen ist, befinden sich die Erhebungen in den Löchern der Klappe, während die verschiebbare Stange mit den Zähnen gegenüber dem Scharnier gegen den Rand der Klappe gedrückt werden. Die mit der Stange einteilig ausgebildeten Zähne verhindern ein Öffnen der Klappe, die Erhebungen hingegen, die sich in den Löchern und Rillen der Klappe befinden, vermeiden eine Ausdehnung der Trommel; ein Ausfädeln des Klappenrandes aus den Zähnen der verschiebbaren Stange wird ebenfalls verhindert.

Auf gleicher Höhe mit dem Scharnier befindet sich auf der Klappe ein einteiliger Kurbelhebel. Zwei rotierende Arme mit Nocken, die mittels Scharnieren am Becken und in Übereinstimmung mit der Belade- und mit der Entladeklappe angebracht sind, bewirken das Öffnen und Schließen der Drehtrommel. Um die Klappe der Drehtrommel zu öffnen, muß man den Nockenarm betätigen und die Trommel so drehen, daß sich der Kurbelhebel der Klappe in die Nocken des Armes einfügt; dann wird mittels eines pneumatischen Kolbens die Stange mit den Zähnen verstellt, so daß sich die Zähne in Übereinstimmung mit den Rillen am Rande der Klappe befinden. Zum Schluß werden die Nockenarme gedreht, und seinerseits dreht sich auch der Kurbelhebel der Trommelklappe, so daß sich die Trommel öffnet.
Um die Klappe zu schließen, genügt es, die Nockenarme zu drehen und den pneumatischen Kolben einzuziehen, der die Zahnstange verschoben hat; ein pneumatisches oder elastisches System, z. B. mit Feder, bringt die Zahnstange wieder in die Ausgangsposition zurück, d. h. die Zähnchen, die sich beim Schließen der Klappe jeweils in den Rillen und Löchern der Klappe befanden, sind jetzt oberhalb des Klappenrandes. Wenn die Trommel etwas zurückgezogen wird, befreit man den Kurbelhebel des Nocken des drehbaren Armes, der für die Dauer des Waschvorgangs in die Ausgangsposition (Ruhelage) zurückgelegt wird.

Die Waschmaschine kann auch als Zentrifuge dienen. Es besteht daher die Möglichkeit, eine automatish arbeitende Anlage vorzusehen, die aus einer Reihe von Waschmaschinen und von Schleudern besteht, welche von beweglichen Körben zum Beladen und zum Entleeren bedient werden.

Anhand der beigelegten Zeichnungen soll eine praktische Verwirklichung der Waschmaschine als Beispiel aufgezeigt werden; dieses Beispiel soll aber in keiner Weise einschränkend sein. Es zeigen:
Figur 1 eine Gesamtansicht der Waschmaschine,
Figur 2 den Öffnungs- und Schließmechanismus für die Klappen in verschiedenen Arbeitsphasen und
Figur 3 eine Anlage mit Wasch- und Schleudermaschinen gemäß der Erfindung.

Das zylinderförmige Becken V mit horizontaler Achse wird mittels einer pneumatischen Aufhängung S von einer Metallstruktur T gehalten. Ein elektrischer Motor M, der mit einem Untersetzungsgetriebe R versehen ist, bewirkt die Rotation der inneren Trommel.

Das Becken V ist oben mit Beladeklappen P1 und unten mit Entladeklappen P2 ausgestattet.
Unterhalb des Beckens V befindet sich ein Förderband N, das die gewaschenen Wäschestücke, die aus der Entladeklappe P2 fallen, in einen Sammelkorb kippt.
An der Seite des Beckens V befindet sich ein Hebesystem E, das die Beladekörbe Cc anhebt und kippt, so daß die zu waschenden Stücke ins Innere der Drehtrommel fallen.
In Figur 2 ist der Öffnungs- und Schließmechanismus der Klappen während der wichtigsten Momente beim Öffnen dargestellt.
Die Drehtrommel 2 ist mit einer Klappe 3 versehen, die mittels Scharnier an einer der Längsseiten 4 parallel zur Rotationsachse der Trommel 2 angebracht ist. Auf dem Scharnier 4 hat die Klappe einen Kurbelhebel 5, und auf dem gegenüberliegenden Rand 12 befinden sich Löcher 11a und Rillen 13. Dem Klappenscharnier 4 gegenüber, auf der Seite des Loches, befinden sich auf der Trommel 2 Erhebungen 11b und eine Stange 10 mit Zähnen 10a. Die mit Zähnen 10a versehene Stange 10 ist parallel zur Rotationsachse der Trommel 2 angebracht und kann auf dafür vorgesehenen Schienen längs der Achse verschoben werden; die Zähne 10a sind so an der Stange angebracht, daß sie rechtwinklig abstehen, der Abstand zur Trommel ist so groß wie die Stärke der Klappe 3 oder nur geringfügig größer.

Das bedeutet, daß sich bei geschlossener Klappe 2 die Erhebungen 11b genau in den Löchern 11a befinden, die am Rand 12 der Klappe 3 angebracht sind, während sich die Zähne 10a der verschiebbaren Stange 10 oberhalb des Randes 12, also parallel zu den Rillen 13 des Randes der Klappe 3 befinden.

Ein rotierender Arm 6, der mit Nocken 6 versehen ist, ist am inneren Beckenrand 1 mittels Scharnier befestigt. Er wird durch einen hydraulischen Kurbelhebel 7, der sich außerhalb des Beckens 1 befindet, betätigt.

Figur 3 zeigt eine Anlage mit Körben und Schiffchen 21, 22 zum Beladen und solchen (24) zum Entladen, mit Waschmaschinen 23, Verbindungsorganen 25, Zugabeeinrichtungen 26 und Abscheidern 27 von Bims oder Waschmitteln, einem Förderband 28 für die Beladung der Schleudern 34, einem Förderer 29 für die Zufuhr von Bims, einem Behälter 30 für Bims, einer Hubanlage 31 für Bims, einer Dosiereinrichtung 32 für Bims, einem Zugabeschiffchen 33 für Bims, Schleudern 34 und Trocknern 35.

## Patentansprüche

1. Waschmaschine mit einen Gehäuse (V), das eine obere Beschickungsöffnung und eine untere Entladeöffnung aufweist und in dem eine um eine horizontale Achse rotierende Trommel (2) gelagert ist, deren zylindrische Wand Öffnungen zum Beschicken und Entladen hat, denen jeweils eine um eine horizontale Achse (4) schwenkbare Klappe (3) zugeordnet ist, die mit einem automatisch arbeitenden Öffnungs- und Schließmechanismus verbunden ist, dadurch gekennzeichnet, daß unter der Entladeöffnung des Gehäuses ein Förderband (N) für die gewaschenen Wäschestücke angeordnet ist, während der Beschickungsöffnung ein Huborgan (E) mit einem vertikal verschiebbaren und über der Beschickungsöffnung kippbaren Beladekorb (Cc) zugeordnet ist, wobei der Öffnungs- und Schließmechanismus für die an der zylindrischen Wand der Trommel (2) gelagerten Klappen (3) sowohl radial als auch achsparallel wirkende Verriegelungselemente aufweist.

2. Waschmaschine nach Anspruch 1, dadurch gekennzeichnet, daß die radial wirkenden Verriegelungselemente aus von der Trommel (2) radial nach außen abstehenden Vorsprüngen (11b) bestehen, die am der jeweiligen horizontalen Achse (4) gegenüberliegenden Rand (10) jeder Öffnung angebracht sind und die in Löcher (11a) der geschlossenen Klappe (2) eingreifen, welche an deren der horizontalen Achse (4) gegenüberliegenden, freien Rand eingearbeitet sind.

3. Waschmaschine nach Anspruch 2, dadurch gekennzeichnet, daß der freie Rand jeder Klappe (2) zusätzlich zu den Löchern (11a) in Umfangsrichtung verlaufende, zum freien Rand hin offene Schlitze (13) hat, in die für die Freigabe einer zu öffnenden Klappe (2) Finger (10a) eingreifen, die von einer achsparallel vrschiebbaren Verriegelungsstange (10) abstehen.

4. Waschmaschine nach einem der vorhergehenden Ansprüche, dadurch gekennzeichnet, daß der Öffnungs- und Schließmechanismus einen am Gehäuse (V) achsparallel gelagerten Betätigungshebel aufweist, der in eine radial äußere Stellung schwenkbar ist, in der sein freies Ende (6a) einen Kurbelhebel (5) der Klappe (2) hintergreift, welcher auf der von ihren freien Rand wegweisenden Seite der Achse (4) angebracht ist und in einer nach innen geschwenkten Stellung des Betätigungshebels die Klappe (2) öffnet.

## Claims

1. Washing machine comprising a housing (V) having an upper charging port an a lower discharging port and a drum (2) rotating in said housing on a horizontal axis, the cylindrical wall of said drum having apertures for charging and discharging, to each of them being associated a flap (3) hinged to a horizontal axis (4) and connected to an automatic opening and closing mechanism, characterized in that under said discharging port of the housing a belt conveyor (N) for washed clothes is positioned, whereas to the charging port an elevator (H) is associated having a loading basket (Cc) which is vertically displaceable and tiltable above said charging port, wherein the opening and closing mechanism of said flaps (3) hinged to the cylindrical wall of the drum (2) comprises locking elements acting radially as well as in a direction parallel to the axis.

2. Washing machine according to claim 1, wherein said radially acting locking elements are in the form of noses (11b) projecting radially from the drum (2) towards its outer side and attached to the edge (10) of each opening opposite to the corresponding horizontal axis (4) and engaging bores (11a) of the closed flap (3) which are provided in its free edge opposite to the horizontal axis (4).

3. Washing machine according to claim 2, wherein the free edge of each flap (3) is provided, in addition to said bores (11a), with recesses (13) extending circumferentially and being open towards said free end, said recesses (13) being engaged by fingers (10a) for releasing a flap (3) to be opened, said fingers projecting from a locking bar (10) which may be shifted in a direction parallel to the axis.

4. Washing machine according to any of the preceding claims, wherein the opening and closing mechanism comprises an actuating lever mounted at the housing (V) such that it extends in a direction parallel to the axis, which lever may be tilted into a radially outer position in which its free end (6a) engages a crank lever (5) of said flap (3), said crank lever (5) being positioned at that side of the axis (4) opposite to the free edge of the flap, wherein said crank lever (5), in its inwardly tilted position, opens said flap (3).

## Revendications

1. Machine à laver comprenant une boîte (V) avec un orifice supérieur de chargement et un orifice inférieur de déchargement, dans laquelle est logé un tambour (2) qui tourne sur un axe horizontal, et dont la paroi cylindrique présente des ouvertures de chargement et de déchargement, à chaque ouverture étant associé un couvercle (3) pivotant sur un axe horizontal et relié à un méccanisme automatique d'ouverture et de fermeture, caractérisée par le fait que sous l'orifice de déchargement de la boîte est placée une courroie de transport (N) pour les linges lavés, tandis qu'à l'orifice de chargement est associé un élévateur (E) comprenant une cage de chargement (Cc) apte à se déplacer dans le sens vertical et à basculer au-dessus de l'orifice de chargement, ledit mécanisme d'ouverture et de fermeture des couvercles (3) pratiqués dans la paroi cylindrique du tambour (2) étant muni d'éléments de verrouillage agissant aussi bien dans le sens radial que dans le sens parallèle à l'axe.

2. Machine à laver selon la revendication 1, caractérisée par le fait que les éléments de verrouillage à action radiale sont constitués par des parties en saillie disposées radialement sur le tambour (2) et montées (11b) au bord (10) de chaque ouverture opposé à l'axe horizontal (4) correspondant, lesdites parties (11b) engrenant dans des trous (11a) du couvercle fermé (3) pratiqués dans le bord libre du couvercle opposé à l'axe horizontal (4).

3. Machine à laver selon la revendication 2, caractérisée par le fait que le bord libre de chaque couvercle (3) est pourvu, additionnellement aux trous (11a), de fentes (13) ouvertes vers le bord libre et s'étendant dans le sens circonférentiel dans lesquelles s'engrenent des doigts (10a) pour débloquer le couvercle (3) à ouvrir, lesquelles font saillie d'une barre de verrouillage (10) apte à se déplacer parallèlement à l'axe.

4. Machine à laver selon une des revendications précédentes, caractérisée par le fait que le mécanisme d'ouverture et de fermeture présente un levier de commande monté sur la boîte dans le sens parallèle à l'axe, apte à basculer dans une position extérieure radiale dans laquelle son extrémité libre (6a) saisit un levier à manivelle (5) du couvercle (2), ledit levier a manivelle étant monté sur le côté de l'axe (4) opposé au bord libre du couvercle et ouvrant le couvercle (2) quand il se trouve dans sa position intérieure.
